# EUROPÄISCHE PATENTSCHRIFT

(11) **EP 0 464 966 B1**
(45) Veröffentlichungstag und Bekanntmachung des Hinweises auf die Patenterteilung: **15.11.1995**
(21) Anmeldenummer: 91250072.5
(22) Anmeldetag: 14.03.1991
(51) Int. Cl.: F15B 13/08, H01R 13/514, F16K 27/00, F16K 31/06

(54) **Fluidische Anschlussleiste mit Grundplattenmodulen und jeweils einem Magnetventil**
Connecting block with mounting modules and one magnetic valve each for fluids
Bord de distribution des fluides ayant des plaques modulaires et une soupape magnétique par module

(30) Priorität: 28.06.1990 DE 4020791
(43) Veröffentlichungstag der Anmeldung: 08.01.1992
(73) Patentinhaber: MANNESMANN Aktiengesellschaft, 40027 Düsseldorf (DE)
(72) Erfinder: Möller, Rudolf, W-3007 Gehrden 1 (DE); Brausfeld, Walter, W-3000 Hannover 61 (DE); Göttling, Helmut, W-3004 Isernhagen 4 (DE); Scharnowski, Gerhard, W-3007 Gehrden 1 (DE); Müller, Peter, W-3000 Hannover 9 (DE)
(74) Vertreter: Presting, Hans-Joachim, Dipl.-Ing.

(56) Entgegenhaltungen:
- CH-B- 552 755
- DE-A- 2 852 685
- DE-A- 3 331 594
- DE-A- 3 834 815

## Beschreibung

Die Erfindung betrifft eine fluidische Anschlußleiste mit Grundplattenmodulen und jeweils einem Magnetventil, das einen Anker, eine Spule mit Spulenkontakten sowie einen Anschluß für die Spulenkontakte aufweist, wobei die Spulenkontakte jeweils aus einem Schutzkontaktleiter, aus einem Signalleiter und einem Nulleiter bestehen.

Eine fluidische Anschlußleiste gemäß den Merkmalen im Oberbegriff von Anspruch 1 gehört zum Stand der Technik.

Derartige fluidische Anschlußleisten enthalten mehrere nebeneinander aufgereihte Ventile, wie z.B. Wege-Ventile, wobei derartige Ventile und Reihengrundplatten ohne Werkzeuge zusammengesteckt werden können. Die Herstellung der Gehäuse aus Thermoplasten ist mit geringstmöglichem Gewicht verbunden und derartige Gehäuse sind außerdem korrosionsbeständig.

Eine Einrichtung mit Grundplatten für eine Ventilbatterie ist bekannt (DE-Patent 28 52 685). Danach besitzt eine Ventilbatterie mehrere Grundplatten und zwei Abschlußteile. Grundplatten und Abschlußteile werden mittels hakenförmigen Vorsprüngen gegenseitig verrastet.

Bei Verwendung mehrerer Magnetventile ist es erforderlich, jedes Ventil an eine Versorgungsleitung für das Druckmedium, an eine Leitung für das pneumatische Ausgangssignal, ferner an einen elektrischen Signalleiter, und zumindest an einen elektrischen Rückführungsleiter anzuschließen, wozu ggf. noch ein Schutzkontaktleiter vorzusehen ist.

Bezüglich der Verhältnisse für Zu- und Abfuhr des Fluids wird das Druckmedium (P) in einem gemeinsamen Rohrträger zugeführt und die Rückführung (R) erfolgt ebenfalls durch einen gemeinsamen Rohrträger.

Bei Anschluß einer solchen fluidischen Anschlußleiste, bestehend aus Grundplattenmodulen und Magnetventilen, ist nur der elektrische Leiter für das elektrische Eingangssignal und die Rohrleitung für das pneumatische Ausgangssignal anzuschließen.

Die Verbindung jedes einzelnen Magnetventils mit der Stromzuführung ist insofern unwirtschaftlich und technisch unvollkommen, als zumindest zwei elektrische Leiter pro Magnetventil zu einer Steckdose geführt und angeklemmt werden müssen. Die Verkabelung einer solchen Magnet-Ventil-Batterie ist bei der Endmontage mit den handelsüblichen Steckdosen wegen der geringen Baugröße schwierig.

Nach einem weiteren, nicht durch eine Druckschrift dokumentierten Stand der Technik ist je ein Leiter für das Eingangssignal, je ein weiterer Leiter für die Nullphase und ggf. noch ein weiterer Leiter für den Schutzkontakt erforderlich. Hierbei ist ein Leiter durch die Batterie durchgeschleift, hingegen sind alle anderen Leiter einzeln angeschlossen.

Der vorliegenden Erfindung liegt die Aufgabe zugrunde, eine fluidische Anschlußleiste der eingangs bezeichneten Art zu schaffen, die jedoch beliebig erweiterungsfähig ist und bei Erhöhung durch einen oder mehrere Bausteine dennoch eine äußerst einfache Verkabelung gestattet und nicht wesentlich größer baut.

Die gestellte Aufgabe wird erfindungsgemäß durch folgende Merkmale gelöst: daß
- für jedes Magnetventil jeweils ein steckbares Anschlußmodul für die Kontaktierung der Spulenkontakte vorgesehen ist;
- jedes Anschlußmodul einen in der Längserstreckungsrichtung der Anschlußleiste verlaufenden, durchgeschleiften Schutzkontaktleiter und einen parallel dazu verlaufenden durchgeschleiften Nulleiter aufweist;
- die Schutzkontaktleiter und Nulleiter der einzelnen Anschlußmodule durch ein in die Längserstreckungsrichtung der Anschlußleiste erfolgendes Ineinanderstecken der Anschlußmodule kontaktierbar sind, und daß
- einzeln an jedem Anschlußmodul ein Signalleiter vorgesehen ist, wobei das Anschlußmodul an einem Eingang eine Anschlußklemme für ein Signalleitungskabel und an einem Ausgang eine Verbindung zum entsprechenden Spulenkontakt des Magnetventiles aufweist.

Diese Bauweise gestattet eine beliebige Anzahl von Bausteinen zu verwenden, wobei lediglich noch ein Signalleitungskabel an jedem einzelnen Baustein angeschlossen werden muß, währenddem sowohl ein Nulleiter und ein Schutzkontaktleiter durch Ineinanderstecken der Anschlußmodule längs der gesamten Magnet-Ventil-Batterie durchgeschleift wird. Dadurch vereinfacht sich die Verkabelung erheblich, so daß in einem Kabelkanal praktisch nur noch für jedes Magnetventil das Signalleitungskabel verlegt werden muß. Der Anschluß eines einzelnen Signalleitungskabels ist jedoch äußerst vorteilhaft durch die bevorzugte Anschlußklemme an einem Eingang eines Anschlußmoduls. Insgesamt ist daher eine erheblich verbesserte Baugröße zugrunde zu legen und die Handhabung bei der Montage einer derartigen Magnet-Ventil-Batterieeinheit sowie der Anschluß am Verwendungsort werden vereinfacht.

In Weiterbildung der Erfindung ist vorgesehen, daß in dem aus nichleitendem Kunststoff hergestellten Anschlußmodul in übereinanderliegenden Ebenen jeweils ein aus Flachteilen hergestellter Schutzkontaktleiter und ein Nulleiter angeordnet sind. Auch diese Art der Schutzkontakt- bzw. Nulleiter-Ausbildung entspricht dem Bedürfnis, raumsparend, d.h. kompakt zu bauen.

Als weitere Verbesserung ist vorgesehen, daß die aus Flachteilen hergestellten Schutzkontaktleiter und die Nulleiter jeweils im wesentlichen rechtwinklig in den übereinanderliegenden Ebenen verlaufen. Diese Maßnahme ist besonders vorteilhaft im Hinblick auf die in Leisten-Längserstreckungsrichtung verlaufenden Schutzkontakt- bzw. Nulleiter und den senkrecht dazu anzuschließenden Magnetventil-Anschlußkontakten.

Dementsprechend ist es vorteilhaft, daß der Signalleiter aus einem Flachteil besteht, der einen ersten zum Eingang der Anschlußklemme hingebogenen, oberen Abschnitt und einen zweiten, daran anschließenden, unteren in die untere Ebene hingebogenen Abschnitt aufweist, der die Verbindung zum Spulenkontakt bildet.

Dem Ziel einer kompakten Bauweise dient außerdem, daß die ineinandersteckbaren Grundplattenmodule an den Stirnseiten jeweils mit einer Steckführung für die Anschlußmodule ausgebildet sind.

Hierbei kann aufgrund der anzuwendenden Kunststoff-Spritzgießtechnik derart gestaltet werden, daß die Steckführung an den Anschlußmodulen aus einer Schwalbenschwanzfeder besteht, die am Ende geschlossen ist und daß die Steckführung am Grundplattenmodul aus einer durchgehenden, offenen Schwalbenschwanznut besteht.

Um auch die für die Magnetventile mit beidseitigen Magneten vorzusehende rastbare Betätigung zu schaffen, die ebenfalls raumsparend untergebracht werden muß, wird vorgeschlagen, daß an dem Anschlußmodul ein Betätigungsschieber für eine gefederte Verriegelungsplatte vorgesehen ist, die die Verriegelung bzw. Entriegelung des Magnetventils bewirkt.

In der Zeichnung ist ein Ausführungsbeispiel der Erfindung dargestellt und wird nachfolgend näher erläutert. Es zeigen:
- Figur 1: eine Gesamtansicht einer fluidlschen Anschlußleiste mit Grundplattenmodulen, Magnetventilen und Anschlußmodulen,
- Figur 2: eine Seitenansicht zu Figur 1,
- Figur 3: eine vergrößerte Darstellung der Figur 2 , mit Einzelheiten
- Figur 4: das Anschlußmodul in Seitenansicht in vergrößertem Maßstab,
- Figur 5a,5b: jeweils Schnitte des Anschlußmoduls in vergrößertem Maßstab, wobei Fig. 5a einen Schnitt A - A gemäß Fig. 4 und Fig. 5b einen Schnitt B - B gemäß Fig. 4 bilden,
- Figur 6: eine weitere Seitenansicht des Anschlußmoduls in demselben vergrößerten Maßstab und
- Figur 7: die Seitenansicht wie Fig. 2 für eine alternative Ausführungsform in vergrößertem Maßstab.

Die fluidische Anschlußleiste wird durch eine (nicht unbedingt erforderliche) Metalleiste 1 und mehrere Grundplattenmodule 2 sowie durch einen Abschlußteil 3 gebildet. Die Grundplattenmodule 2 können durch federnd ausgebildete hakenförmige Vorsprünge 4 miteinander verbunden sein, wobei jeweils eine Verlängerung 5 der Druckmittelleitung mit eingelegtem Dichtungsring 6 in das benachbarte Grundplattenmodul 2 eingreift.

Wie gezeichnet (Fig. 1) kann neben einem Grundplattenmodul 2 jeweils eine Eingangsplatte 7 (mit Schlauchstutzen) bzw. eine Durchgangsplatte 8 an- bzw. eingefügt sein. Jedem Grundplattenmodul 2 ist ein Magnetventil 9 zugeordnet. Jedes Magnetventil 9 wird durch Betätigung eines gefederten Riegels 10 mit seinem Anschlußstutzen 11 und Dichtungs-Ringen 12 verbunden. Jedes Magnetventil 9 besitzt außerdem einen Anschluß für die Spulenkontakte, die aus einem noch näher zu beschreibenden Schutzkontaktleiter, einem Signalleiter und einem Nulleiter bestehen. Die elektrische Verbindung wird durch ein steckbares Anschlußmodul 13 geschaffen.

Jedes Anschlußmodul 13 (Fig. 3) weist zunächst eine über ein Filmscharnier 14 auf- und zuschwenkbare Abdeckklappe 15 mit einem Rastvorsprung 16 auf. Unter der Abdeckklappe 15 befindet sich ein in Leisten-Längserstreckungsrichtung 17 verlaufender Kabelkanal 18. Im Inneren des Anschlußmoduls 13 sind sodann ein Schutzkontaktleiter 19, ein Nulleiter 20 und ein Signalleiter 21 verlegt. Die auf der Seite des Magnetventils 9 entsprechenden Schutzkontaktleiter 19a und Nulleiter 20a sind in Fig. 3 gestrichelt gezeichnet. Für jedes Anschlußmodul 13 ist der Signalleiter 21 (auf Magnetventil-Seite ein Signalleiter 21a) vorgesehen und an einem Eingang 22 ist eine Anschlußklemme 23 für ein Signalleitungskabel 21b gebildet, wobei eine Feder 23a die Klemmwirkung erzeugt und gleichzeitig einen Kontakt 23b mit dem Signalleiter 21 herstellt.

Ferner bildet der Signalleiter 21 an einem Ausgang 24 eine Verbindung 25 zum entsprechenden Spulenkontakt 25 (Nulleiter 20a).

Der Verlauf eines zum Nulleiter 20 gehörenden Kontaktstückes 26 und eines zum Schutzkontaktleiter 19 gehörenden Kontaktbleches 27 sind aus Fig. 5a und 5b ersichtlich. Ebenso ist die Form und die Lage der Anschlußklemme 23 ersichtlich. Hierbei wird auch die seitliche Anlenkung der Form des Signalleiters 21 erkennbar.

In dem aus nichtleitendem Kunststoff hergestellten Anschlußmodul 13 befinden sich in übereinanderliegenden Ebenen 13a jeweils ein aus Flachteilen hergestellter Schutzkontaktleiter 19 und ein Nulleiter 20. Diese aus Flachteilen hergestellten Schutzkontaktleiter 19 und die Nulleiter 20 verlaufen im wesentlichen rechtwinklig in den übereinanderliegenden Ebenen 13a.

An einer linken Anschlußseite 28 des Anschlußmoduls 13 ist eine Vertiefung 29 für einen gegenüberliegenden, zum benachbarten Anschlußmodul 13 gehörenden Plattenvorsprung 30 angespritzt. Jedes Anschlußmodul 13 kann daher mittels des Plattenvorsprungs 30 in die Vertiefung 29 des benachbarten Anschlußmoduls 13 gesteckt werden, wobei der Nulleiter 20 und der Schutzkontaktleiter 19 kontaktiert werden und gleichzeitig eine durchschleifende Verbindung erzeugen.

Somit wird durch die Steckverbindung der Anschlußmodule 13 unter sich zumindest der Nulleiter 20 und/oder der Schutzkontaktleiter 19 durch die gesamte Magnet-Ventil-Batterie durchgeschleift und beim Steckvorgang kontaktiert. Es ist lediglich das Signalleitungskabel 21b einzeln an jedem Anschlußmodul 13 zu stecken, was jedoch wiederum durch die Anschlußklemme 23 erheblich vereinfacht wird. So ist entsprechend dem in Fig. 4 dargestellten Schraubendreher 13b nur dieser Schraubendreher in Pfeilrichtung (Fig. 3) einzuführen, um die Feder 23a anzuheben und das Signalleitungskabel 21b einzustecken. Durch diese Handhabungsweise wird die Verwendung der Magnet-Ventil-Batterie beim Anschluß an der Einsatzstelle erheblich vereinfacht.

Jedes Anschlußmodul 13 weist eine Steckführung 31 auf (Figuren 4 und 6), die am Anschlußmodul 13 aus einer Schwalbenschwanzfeder 32 besteht. An dem Grundplattenmodul 2 (Fig. 7) ist jeweils an den dortigen Stirnseiten 33a und 33b eine korrespondierende Schwalbenschwanznut 34 angeordnet. Die Steckführung 31 an den Anschlußmodul 13 besteht aus einer besonderen Schwalbenschwanzfeder 32, die an einem Ende 35 geschlossen ist. Die Steckführung 31 besteht hingegen an dem Grundplattenmodul 2 aus einer durchgehenden, offenen Schwalbenschwanznut 34.

Wie in Fig. 7 noch dargestellt ist, kann ein Anschlußmodul 13 sowohl an der Stirnseite 33a als auch an der Stirnseite 33b angeordnet sein. Dementsprechend fügt sich auch die Anordnung des Magnetventils 9 ein. alle übrigen Merkmale sind wie beschrieben ausgeführt.

An dem Anschlußmodul 13 kann ein Betätigungsschieber 36 für eine gefederte Verriegelungsplatte 37 angeordnet werden, die die Verriegelung bzw. die Entriegelung des Magnetventils 9 bewirkt.

## Patentansprüche

1. Fluidische Anschlußleiste mit Grundplattenmodulen (2) und jeweils einem Magnetventil (9), wobei das Magnetventil (9) einen Anker, eine Spule mit Spulenkontakten (19a,20a,21a) sowie einen Anschluß für die Spulenkontakte (19a,20a,21a) aufweist und wobei die Spulenkontakte aus einem Schutzkontaktleiter (19a), einem Signalleiter (21a) und einem Nulleiter (20a) bestehen,
dadurch gekennzeichnet, daß
- für jedes Magnetventil (9) jeweils ein steckbares Anschlußmodul (13) für die Kontaktierung der Spulenkontakte (19a,20a,21a) vorgesehen ist;
- jedes Anschlußmodul (13) einen in der Längserstreckungsrichtung (17) der Anschlußleiste verlaufenden, durchgeschleiften Schutzkontaktleiter (19) und einen parallel dazu verlaufenden durchgeschleiften Nulleiter (20) aufweist;
- die Schutzkontaktleiter (19) und Nulleiter (20) der einzelnen Anschlußmodule (13) durch ein in die Längserstreckungsrichtung (17) der Anschlußleiste erfolgendes Ineinanderstecken der Anschlußmodule (13) kontaktierbar sind, und daß
- einzeln an jedem Anschlußmodul (13) ein Signalleiter (21) vorgesehen ist, wobei das Anschlußmodul (13) an einem Eingang (22) eine Anschlußklemme (23) für ein Signalleitungskabel (21b) und an einem Ausgang (24) eine Verbindung (25) zum entsprechenden Spulenkontakt (21a) des Magnetventiles (9) aufweist.

2. Fluidische Anschlußleiste nach Anspruch 1,
dadurch gekennzeichnet,
daß in dem aus nichtleitendem Kunststoff hergestellten Anschlußmodul (13) in übereinanderliegenden Ebenen (13a) jeweils ein aus Flachteilen hergestellter Schutzkontaktleiter (19; 19a) und ein Nulleiter (20; 20a) angeordnet sind.

3. Fluidische Anschlußleiste nach Anspruch 2,
dadurch gekennzeichnet,
daß die aus Flachteilen hergestellten Schutzkontaktleiter (19; 19a) und die Nulleiter (20; 20a) jeweils im wesentlichen rechtwinklig in den übereinanderliegenden Ebenen (13a) verlaufen.

4. Fluidische Anschlußleiste nach Anspruch 2 oder 3,
dadurch gekennzeichnet,
daß der Signalleiter (21) aus einem Flachteil besteht, der einen ersten zum Eingang (22) der Anschlußklemme (23) hingebogenen, oberen Abschnitt und einen zweiten, daran anschließenden, unteren in die untere Ebene (13a) hingebogenen Abschnitt aufweist, der die Verbindung zum Spulenkontakt (21a) bildet.

5. Fluidische Anschlußleiste nach Anspruch 1,
dadurch gekennzeichnet,
daß die ineinandersteckbaren Grundplattenmodule (2) an den Stirnseiten (33a, 33b) jeweils mit einer Steckführung (31) für die Anschlußmodule (13) ausgebildet sind.

6. Fluidische Anschlußleiste nach Anspruch 5,
dadurch gekennzeichnet,
daß die Steckführung (31) an den Anschlußmodulen (13) aus einer Schwalbenschwanzfeder (32) besteht, die am Ende (35) geschlossen ist und daß die Steckführung (31) am Grundplattenmodul (2) aus einer durchgehenden, offenen Schwalbenschwanznut (34) besteht.

7. Fluidische Anschlußleiste nach einem oder mehreren der Ansprüche 1 bis 3,
dadurch gekennzeichnet,
daß an dem Anschlußmodul (13) ein Betätigungsschieber (36) für eine gefederte Verriegelungsplatte (37) vorgesehen ist, die die Verriegelung bzw. Entriegelung des Magnetventils (9) bewirkt.

## Claims

1. Fluid connection block with base plate modules (2) and in each case a solenoid valve (9), whereby a solenoid valve (9) has an armature, a coil with coil contacts (19a, 20a, 21a) and a connection for coil contacts (19a, 20a, 21a) and whereby coil contacts comprise a safety conductor (19a), a signal conductor (21a) and a neutral conductor (20a), wherein
- a plug-in connection module (13) for contacting of coil contacts (19a, 20a, 21a) is, in each case, provided for each solenoid valve (9);
- each connection module (13) has a safety conductor (19), which is slid through, running to a connection block concerned, and a neutral conductor (20) which is also slid through which runs parallel to a said safety conductor (19);
- safety conductors (19) and neutral conductors (20) of separate connection modules (13) are in each case electrically contactable by means of extension into each other, in a longitudinal direction (17) of a connection block concerned, of separate connection modules (13), and
- a signal conductor (21) is provided separately on each connection module (13), whereby a connection module (13) has a connecting terminal (23), for a signal conducting cable (21b); on an input (22), and has a connection (25), for corresponding coil contact (21a) of a solenoid valve (9), on an output (24).

2. Fluid connection block in accordance with claim 1,
wherein
a safety conductor (19; 19a), produced from flat parts, and a neutral conductor (20; 20a) are disposed in planes (13a) lying one above another in a connection module (13) made of non-conductive synthetic material.

3. Fluid connection block in accordance with claim 2,
wherein
a safety conductor (19; 19a) made of flat parts, and a neutral conductor (20; 20a), in each case run essentially at right-angles in planes (13a) lying one above another.

4. Fluid connection block in accordance with claim 2 or 3,
wherein
a signal conductor (21) comprises a flat member which has a first, upper section arched towards an input (22) of a connection terminal (23), and a second, arched lower section, which lies next to it in a lower plane (13a) and which forms a connection with a coil contact (21a).

5. Fluid connection block in accordance with claim 1,
wherein
base plate modules (2) which extend into each other have a connection guide (31) on their front faces (33a, 33b), for connection modules (13).

6. Fluid connection block in accordance with claim 5,
wherein
a connection guide (31) on connection modules (13) comprises a dove-tail spring (32) which is closed at an end (35) and a connection guide (31) on a base-plate module (2) is an open dove-tail slot (34) which passes through a said base-plate module (2).

7. Fluid connection block in accordance with one or several of claims 1 to 3,
wherein
an actuation slider (36) for a spring-loaded locking-plate (37) is provided on a connection module (13) and produces locking and release of a solenoid valve (9).

## Revendications

1. Plaque à bornes fluidique comportant des modules de plaque de base (2) et à chaque fois une soupape magnétique (9), la soupape magnétique (9) comportant un induit, une bobine avec des contacts de bobine (19a,20a,21a), ainsi qu'un raccordement pour les contacts de bobine (19a,20a,21a), et les contacts de bobine étant constitués d'un conducteur de mise à la terre (19a), d'un conducteur de signal (21a) et d'un conducteur neutre (20a),
caractérisée en ce que :
- pour chaque soupape magnétique (9), on prévoit à chaque fois un module de raccordement connectable (13) pour la mise en contact des contacts de bobine (19a,20a,21a) ;
- chaque module de raccordement (13) présente un conducteur de mise à la terre (19) bouclé et s'étendant dans la direction d'extension longitudinale (17) de la plaque à bornes et un conducteur neutre (20) bouclé et s'étendant parallèlement à celui-ci ;
- le conducteur de mise à la terre (19) et le conducteur neutre (20) des modules de raccordement individuels (13) peuvent être mis en contact par une connexion des modules de raccordement (13), réalisée dans la direction d'extension longitudinale (17) de la plaque à bornes, et en ce que
- un conducteur de signal (21) est prévu individuellement sur chaque module de raccordement (13), le module de raccordement (13) comportant à une entrée (22) une borne de raccordement (23) pour un câble de conduction de signal (21b) et à une sortie (24) une liaison (25) vers le contact de bobine correspondant (21a) de la soupape magnétique (9).

2. Plaque à bornes fluidique selon la revendication 1,
caractérisée en ce que dans le module de raccordement (13) réalisé en une matière synthétique non conductrice, sont agencés dans des plans superposés (13a) à chaque fois un conducteur de mise à la terre (19;19a) réalisé dans des pièces plates et un conducteur neutre (20;20a).

3. Plaque à bornes fluidique selon la revendication 2,
caractérisée en ce que en ce que les conducteurs de mise à la terre (19;19a) réalisés dans des pièces plates et les conducteurs neutres (20;20a) s'étendent à chaque fois pour l'essentiel à angle droit dans les plans superposés (13a).

4. Plaque à bornes fluidique selon l'une des revendications 2 ou 3,
caractérisée en ce que le conducteur de signal (21) est réalisé en une pièce plate comportant un premier tronçon supérieur cintré vers l'entrée (22) de la borne de raccordement (23) et un second tronçon inférieur, qui y est raccordé, qui est cintré vers le plan inférieur (13a) et qui forme la liaison vers le contact de bobine (21a).

5. Plaque à bornes fluidique selon la revendication 1,
caractérisée en ce que les modules de plaque de base (2) pouvant être connectés ensemble sont formés sur les faces frontales (33a,33b) à chaque fois avec un guide de connexion (31) pour les modules de raccordement (13).

6. Plaque à bornes fluidique selon la revendication 5,
caractérisée en ce que le guide de connexion (31) est réalisé sur les modules de raccordement (13) sous forme d'un ressort (32) à queue d'aronde qui est fermé à l'extrémité (35), et en ce que le guide de connexion (31) est réalisé sur le module de plaque de base (2) sous forme d'une gorge (34) traversante et ouverte, à queue d'aronde.

7. Plaque à bornes fluidique selon l'une ou plusieurs des revendications 1 à 3,
caractérisée en ce que sur le module de raccordement (13) est prévu un coulisseau d'actionnement (36) pour une plaque de verrouillage élastique (37) qui provoque le verrouillage ou le déverrouillage de la soupape magnétique (9).
